# EUROPÄISCHE PATENTSCHRIFT

(11) **EP 2 218 637 B1**
(45) Veröffentlichungstag und Bekanntmachung des Hinweises auf die Patenterteilung: **18.04.2012**
(21) Anmeldenummer: 09002100.7
(22) Anmeldetag: 16.02.2009
(51) Int. Cl.: B63H 23/24

(54) **Antriebssystem für ein Schiff**
Drive system for a ship
Système d'entraînement pour un bateau

(43) Veröffentlichungstag der Anmeldung: 18.08.2010
(73) Patentinhaber: Christophel, Claus-D., 23743 Grömitz (DE)
(72) Erfinder: Christophel, Claus-D., 23743 Grömitz (DE)
(74) Vertreter: Ruckh, Rainer Gerhard

(56) Entgegenhaltungen:
- EP-A- 1 894 836
- DE-A1- 1 638 854
- DE-A1- 3 043 692
- JP-A- 9 086 496
- NL-A- 8 802 686
- US-A- 1 390 624
- US-A- 1 425 615
- US-A- 4 114 555
- US-A1- 2004 102 109

## Beschreibung

Die Erfindung betrifft ein Antriebssystem für ein Schiff.

Schiffe der in Rede stehenden Art weisen typischerweise als Antriebsaggregat einen Dieselmotor auf, mit dem eine Antriebswelle mit einem Propeller in Drehbewegung versetzt wird. Je nach Größe des Schiffs können auch mehrere Propeller an gegebenenfalls mehreren Antriebswellen vorgesehen sein.

Derartige Schiffe können als Frachtschiffe und dabei insbesondere als Binnenschiffe ausgebildet sein. Derartige Binnenschiffe werden in vier unterschiedlichen Modes betrieben, nämlich dem Mode der Bergfahrt bei voll beladenem Schiff, den Modes der Talfahrt bei voll beladenem beziehungsweise leerem Schiff und dem Mode der Kanalfahrt.

Die Auslegung der Antriebsleistung erfolgt dabei stets so, dass diese nach dem größtmöglichen Lastfall, nämlich der Bergfahrt bei voll beladenem Schiff ausgelegt wird, um stets eine Leistungsreserve zur Verfügung zu haben, die ein Manövrieren des Schiffs auch unter ungünstigsten Bedingungen gewährleistet.

Nachteilig hierbei ist, dass in den meisten Modes, insbesondere den Modes der Talfahrt und dem Mode der Kanalfahrt nur ein geringer Bruchteil der erzeugten Leistung benötigt wird, so dass das Antriebsaggregat in einem energetisch ungünstigen Teillastbetrieb betrieben wird. Weiterhin ist nachteilig, dass derartige Antriebssysteme nicht ausfallsicher sind, das heißt der Ausfall einzelner Komponenten kann zur Manövrierunfahigkeit des Schiffs führen.

Aus der DE 35 31 990 A1 ist ein Antriebssystem für ein Fahrgastschiff bekannt. Dieses Antriebssystem weist als Antriebsmotor einen langsam laufenden Dieselmotor auf, der so ausgelegt ist, dass er die maximal benötigte Reisegeschwindigkeit abdeckt. Für den darüber hinaus gehenden Leistungsbedarf zum Erreichen der Spitzengeschwindigkeit ist mit dem Dieselmotor ein elektrischer Motor in Reihe geschaltet. Die Erzeugung der elektrischen Energie hierfür erfolgt mittels einer Anordnung schnell laufender Viertaktmotoren.

Durch den zusätzlichen Elektromotor kann der Dieselmotor energetisch günstiger ausgelegt werden, jedoch ist auch dort keine Ausfallsicherheit gewährleistet.

Aus der DE 102 31 152 A1 ist ein Schiff, insbesondere ein Marine-(Navy-) Schiff bekannt, das mehrere Antriebe, die insbesondere mit Propellern ausgestattet sein können, aufweist. Die Antriebe werden über ein elektrisches Energieversorgungssystem versorgt. Dieses umfasst Brennstoffzellen die ein Gleichstromnetz speisen, mit dem die Energieversorgung von Normalfahrtantrieben erfolgt. Zudem umfasst das Energieversorgungssystem ein Wechselstromnetz mit Generatoren zur Energieversorgung für Schnellfahrtantriebe. Zwischen dem Gleich- und Wechselstromnetz kann Energie ausgetauscht werden. Bei dieser Anordnung ist nur für die Einheiten des Gleichspannungsnetzes eine Redundanz vorgesehen.

Ein gattungsgemäßes Antriebssystem für ein Schiff umfassend Antriebswelle mit darauf angeordneten redundanten Anordnungen von elektrischen Antrieben sowie einer redundanten Anordnung von Generatoren zur Spannungsversorgung ist aus der US-A-411455 bekannt.

Entsprechende Antriebssysteme sind aus DE 16 38 854 A1, DE 30 43 692 A1, US-A-13 90 624, US-A-14 25 615 und JP 09 086 496 A bekannt.

Aus der US 2004/0102109 A1 ist ein Antriebssystem für ein Marine-Schiff bekannt. Dieses Antriebssystem weist zwei Gleichspannungsschienen auf, an welche mehrere Zweige angeschlossen sind, wobei jeder Zweig wenigstens einen Antrieb mit zugeordneten Generatoren aufweist. Zur Fehlerkontrolle können einzelne Zweige abgeschaltet werden.

Aus der EP 1 894 836 A2 ist ein Schiff bekannt, welches als Hauptmaschine einen Elektromotor aufweist, der eine Wellenanlage mit einem Propeller antreibt. Der Elektromotor ist mittels einer Überwachungseinrichtung, insbesondere bei einer Störung von einem Motorbetrieb in einen Generatorbetrieb umschaltbar.

Der Erfindung liegt die Aufgabe zugrunde, ein Antriebssystem für ein Schiff bereitzustellen, welches bei hoher Ausfallsicherheit energieeffizient arbeitet.

Zur Lösung dieser Aufgabe sind die Merkmale des Anspruchs 1 vorgesehen. Vorteilhafte Ausführungsformen und zweckmäßige Weiterbildungen der Erfindung sind in den Unteransprüchen beschrieben.

Das erfindungsgemäße Antriebssystem für ein Schiff umfasst wenigstens einen an einer Antriebswelle angeordneten Propeller. Auf der wenigstens einen Antriebswelle eine redundante Anordnung von elektrischen Antrieben vorgesehen, welchen eine redundante Anordnung von Generatoren zur Spannungsversorgung zugeordnet ist. Die elektrischen Antriebe und die Generatoren sind einzeln steuerbar. Mittels der Generatoren in einem Gleichspannungszwischenkreis wird eine Zwischenspannung zur Spannungsversorgung der elektrischen Antriebe generiert. Die Generatoren und elektrischen Antriebe sind mittels wenigstens einer Steuereinheit steuerbar und jeweils über Schaltmittel bildende Schalter aktivierbar und deaktivierbar und dadurch sind selektiv an den Gleichspannungszwischenkreis anschaltbar oder von diesem abschaltbar. Durch eine selektive Zuschaltung einzelner Generatoren in einzelnen Modes wird die aktuelle Generatorleistung an die aktuell benötigte Leistung so angepasst, dass die Generatoren in ihren optimalen Arbeitspunkten betrieben werden. Bei sämtlichen Modes sind zumindest ein Generator und ein Antrieb pro Antriebswelle deaktiviert. Mittels der Steuereinheit ist eine Ausfall- und Fehlerkontrolle derart durchführbar, dass bei einem Ausfall eines Antriebs oder Generators dieser vom Gleichspannungszwischenkreis abgekoppelt wird und ein intakter Antrieb oder Generator aktiviert wird.

Ein wesentlicher Vorteil der Erfindung besteht darin, dass mit den Generatoren die Komponenten zur Energieversorgung der elektrischen Antriebe und auch die elektrischen Antriebe selbst redundant vorgesehen sind, so dass für das gesamte Antriebssystem eine hohe Ausfallsicherheit erzielt wird.

Besonders vorteilhaft hierbei ist, dass auf der oder jeder Antriebswelle eines Propellers mehrere elektrische Antriebe vorgesehen sind, so dass für jede Antriebswelle eine redundante Anordnung von Antrieben erhalten wird. Damit wird bei einem konstruktiv einfachen Aufbau eine besonders hohe Ausfallsicherheit erhalten, da auch bei Ausfall einzelner elektrischer Antriebe an einer Antriebswelle der an dieser Antriebswelle vorgesehene Propeller noch funktionsfähig bleibt. Somit ist auch bei derartigen Ausfällen die volle Funktions- und Manövrierfähigkeit des Schiffs noch gegeben.

Die Redundanz der Antriebseinheiten weist zudem einen kompakten und kostengünstigen Aufbau auf, da bei einer derartigen Antriebseinheit nur die elektrischen Antriebe mehrfach ausgelegt sein müssen, nicht jedoch die Antriebswelle, auf der die elektrischen Antriebe angeordnet sind, und auch nicht der zugeordnete Propeller.

Ein weiterer wesentlicher Aspekt der Erfindung besteht in der zentralen Steuerung der Komponenten des Antriebssystems. Zweckmäßigerweise ist hierzu eine Steuereinheit vorgesehen, die beispielsweise von einer SPS-Steuerung oder einer Anordnung von SPS-Steuerungen gebildet sein kann. In dieser Steuereinheit erfolgt erfindungsgemäß eine Ausfall- und/oder Fehlerkontrolle von Komponenten des Antriebssystems, so dass in Abhängigkeit dieser Kontrolle die Generatoren und elektrischen Antriebe gesteuert, dass heißt aktiviert oder deaktiviert werden. Zur Gewährleistung einer fehlersicheren Kontrollfunktion kann dabei die Steuereinheit selbst redundant, das heißt fehlersicher ausgelegt sein.

Erfindungsgemäß erfolgt die Steuerung der Komponenten des Antriebssystems nicht nur derart, dass die Ausfallsicherheit des Antriebssystems gewährleistet ist. Vielmehr erfolgt die Steuerung auch derart, dass ein möglichst energieeffizienter Betrieb des Antriebssystems gewährleistet ist. Hierzu wird in Abhängigkeit der aktuell benötigten Antriebsleistung eine geeignete Anzahl von elektrischen Antrieben auf der oder jeder Antriebswelle aktiviert. Zudem wird entsprechend dem aktuellen Energiebedarf eine geeignete Anzahl von Generatoren aktiviert. Die vorzugsweise jeweils aus einem Dieselmotor und einem elektrischen Generator bestehenden Generatoren werden dabei derart selektiv aktiviert, dass diese in ihren optimalen Betriebspunkten betrieben werden können, so dass der Betrieb der Generatoren hinsichtlich deren Energieverbrauch und Leistungsabgabe optimiert ist.

Prinzipiell kann das Antriebssystem eine Anordnung identisch ausgebildeter Generatoren aufweisen. Besonders vorteilhaft weist das Antriebssystem eine Anordnung von Generatoren mit unterschiedlichen Leistungswerten auf. Damit kann durch eine selektive Aktivierung einzelner Generatoren oder Gruppen von Generatoren deren Gesamtleistung genau auf den aktuellen Leistungsbedarf abgestimmt werden. Entsprechendes gilt für die elektrischen Antriebe des Antriebssystems.

Ein weiterer Vorteil des erfindungsgemäßen Antriebssystems besteht darin, dass mit diesem das Schiff nicht mehr in unflexiblen diskreten Modes betrieben werden muss. Vielmehr kann über die Brücke das Schiff direkt gesteuert werden, das heißt der Betrieb des Antriebssystems kann über die gesamte Fahrzeit des Schiffes individuell vorgegeben werden, das heißt der Betriebsmode des Schiffes kann schnell und einfach an sich ändernde Randbedingungen angepasst werden. Dies bedeutet gerade bei Binnenschiffen, wo bislang nur wenige diskrete Betriebsmodes, das heißt Fahrstufen möglich waren, eine wesentliche Verbesserung des Schiffsbetriebs.

Alternativ kann das Schiff mit dem erfindungsgemäßen Antriebssystem auch mit diskreten Modes betrieben werden. Im Fall eines Binnenschiffs können dies die vier bekannten Modes, nämlich Bergfahrt bei voller Beladung, Talfahrt bei voller Beladung oder ohne Beladung sowie Kanalfahrt sein. In diesem Fall erfolgt mittels der Steuereinheit für jeden Mode eine Auswahl eines einzelnen Generators oder einer Gruppe von Generatoren derart, dass die damit zur Verfügung gestellte Leistung dem Leistungsbedarf in dem einzelnen Mode entspricht. Dabei erfolgt die Auswahl der aktivierten Generatoren derart, dass diese bei ihren optimalen Betriebspunkten betrieben werden können, wodurch eine erhebliche Energieeinsparung erzielt wird.

Die Erfindung wird im Folgenden anhand der Zeichnungen erläutert. Es zeigen:
- Figur 1:: Ausführungsbeispiel eines Antriebssystems für ein Schiff.
- Figur 2:: Blockschaltbild des Antriebssystems gemäß Figur 1.

Figur 1 zeigt ein Ausführungsbeispiel des erfindungsgemäßen Antriebssystems 1 für ein Schiff. Das Schiff ist von einem Binnenschiff, das heißt insbesondere einem Frachtschiff gebildet. Das Antriebssystem 1 weist im vorliegenden Fall zwei Propeller 2 auf, wobei jeder Propeller 2 am Ende einer Antriebswelle 3 angeordnet ist. Die Propeller 2 sind in bekannter Weise im Heckbereich des nicht gesondert dargestellten Schiffes angeordnet. Dabei sind die Propeller 2 im Bereich des Schiffsrumpfes nebeneinander in Abstand zueinander angeordnet, wobei die Antriebswellen 3 zumindest annähernd parallel zueinander in Schiffslängsrichtung verlaufen. Die Propeller 2 sind im vorliegenden Fall identisch ausgebildet und weisen eine Anordnung von in regelmäßigen Winkeln zueinander angeordneten Propellerblättern 2a auf.

Zum Antrieb der Propeller 2 sind auf jeder Antriebswelle 3 zwei elektrische Antriebe 4 vorgesehen. Generell können auch mehrere elektrische Antriebe 4 auf einer Antriebswelle 3 vorgesehen sein. Die elektrischen Antriebe 4 einer Antriebswelle 3 bilden für den zugeordneten anzutreibenden Propeller 2 eine redundante Antriebseinheit. Die einzelnen elektrischen Antriebe 4 können identisch oder unterschiedlich ausgebildet sein. Vorzugsweise werden als elektrische Antriebe 4 Torquemotoren eingesetzt, die bei geringen Drehzahlen bereits hohe Drehmomente erzeugen. Zweckmäßig sind die elektrischen Antriebe 4 als Hohlwellenmotoren ausgebildet, die als Direktantriebe auf der Antriebswelle 3 angeordnet werden können. Wie aus Figur 2 ersichtlich, ist an jeder Antriebswelle 3 zwischen dem elektrischen Antrieb 4 und dem Propeller 2 eine Kupplung 5 vorgesehen. Jedem elektrischen Antrieb 4 ist ein Wechselrichter 6 vorgeordnet. Zwischen dem Propeller 2 und dem daran anschließenden elektrischen Antrieb 4 einer Antriebswelle 3 kann ein nicht dargestelltes Drehlager vorgesehen sein. Die elektrischen Antriebe 4 sind zweckmäßig in Fundamenten gelagert. Die so gebildete Antriebskomponenten bilden vorteilhaft eine vormontierte Baugruppe.

Die Spannungsversorgung erfolgt über einen Gleichspannungszwischenkreis 7. Eine im Gleichspannungszwischenkreis 7 zur Verfügung gestellte Gleichspannung wird in den Wechselrichtern 6 in eine Wechselspannung mit einer für die elektrischen Antriebe 4 geeigneten Frequenz umgesetzt.

Die einzelnen elektrischen Antriebe 4 können über Schalter 8 einzeln durch An- oder Abkoppeln vom Gleichspannungszwischenkreis 7 aktiviert oder deaktiviert werden.

Zur Generierung der Zwischenspannung im Gleichspannungszwischenkreis 7 sind vier Generatoren 9 vorgesehen. Generell kann auch eine andere Anzahl von mehreren Generatoren 9 vorgesehen sein, wobei diese generell identisch oder unterschiedlich ausgebildet sein können. Im vorliegenden Fall ist ein Generator 9 mit einer kleinen Leistung vorgesehen. Die drei anderen Generatoren 9 weisen dieselbe Leistung auf, wobei diese größer ist als die Leistung des ersten Generators 9. Die einzelnen Generatoren 9 bilden eine redundante Energieversorgungseinheit. Die Generatoren 9 bestehen jeweils aus einem Dieselmotor und einem elektrischen Generator. Jedem Generator 9 ist ein Wechselrichter 10 nachgeordnet. Mit dem Wechselrichter 10 werden in dem Generator 9 generierte Wechselspannungen in eine Gleichspannung transformiert und in den Gleichspannungszwischenkreis 7 eingespeist. Die Generatoren 9 sind jeweils über einen Schalter 11 dem Gleichspannungszwischenkreis 7 selektiv zuschaltbar.

Figur 2 zeigt ein Blockschaltbild des Antriebssystems 1 gemäß Figur 1. In Figur 2 ist neben der Komponente des Antriebssystems 1 gemäß Figur 1 eine Steuereinheit 12 dargestellt, mittels derer die Funktionen der Komponenten des Antriebssystems 1 kontrolliert beziehungsweise gesteuert werden. Die Steuereinheit 12 ist von einer Anordnung von SPS-Steuerungen gebildet.

Die Steuereinheit 12 ist über Zuleitungen 13 an die Schalter 8 angeschlossen. Damit können über die Steuereinheit 12 die Schalter 8 so betätigt werden, dass die an diese angeschlossenen elektrischen Antriebe 4 an den Gleichspannungszwischenkreis 7 angeschaltet oder von diesem abgeschaltet werden, wodurch die elektrischen Antriebe 4 aktiviert oder deaktiviert werden.

Die Steuereinheit 12 ist weiterhin über Zuleitungen 14 an die Schalter 11 angeschlossen. Damit können über die Steuereinheit 12 die Schalter 11 so betätigt werden, dass die an diese angeschlossenen Generatoren 9 an den Gleichspannungszwischenkreis 7 angeschaltet oder von diesem abgeschaltet werden, wodurch die Generatoren 9 aktiviert oder deaktiviert werden.

Auch die übrigen elektrischen Komponenten des Antriebssystems 1, insbesondere die Wechselrichter 6, 10, sind über nicht dargestellte Leitungen an die Steuereinheit 12 angeschlossen. Schließlich ist an die Steuereinheit 12 eine von einer Person bedienbare Bedieneinheit, insbesondere ein sogenannter Telegraph 15, angeschlossen. Mit dieser können von der Brücke des Schiffs aus Steuermanöver durchgeführt werden.

Die Generatoren 9 und/oder die elektrischen Antriebe 4 sowie die diesem zugeordneten Wechselrichter 6, 10 und Schalter 8 können vorteilhaft durch nicht gesondert dargestellte Schaltmittel, insbesondere sogenannte Schienentrenner getrennt werden und bilden somit voneinander getrennte Teilsysteme.

Das als Binnenschiff ausgebildete Schiff wird im vorliegenden Fall in vier unterschiedlichen Modes betrieben. Der erste Mode bildet die sogenannte Bergfahrt des Schiffs bei voller Belastung. In diesem Fall beträgt der Leistungsbedarf etwa 80 % der von den Generatoren 9 bereitstellbaren Leistung. In diesem Mode werden mittels der Steuereinheit 12 die drei Generatoren 9 mit hoher Leistung aktiviert, während der Generator 9 mit kleiner Leistung deaktiviert ist.

Bei dem zweiten und dritten Mode (Talfahrt mit oder ohne Belastung) beträgt der Leistungsbedarf etwa 50 % beziehungsweise 35 % der maximal verfügbaren Leistung. Um diese Leistungen zur Verfügung zu stellen, werden zweckmäßig zwei der Generatoren 9 mit der größeren Leistung aktiviert, während die restlichen Generatoren 9 deaktiviert sind.

Schließlich wird bei dem vierten Mode (Kanalfahrt), bei dem nur etwa 10 % der maximalen Leistung benötigt wird, nur der Generator 9 mit der kleineren Leistung aktiviert, während die übrigen Generatoren 9 deaktiviert sind.

Durch die selektive Zuschaltung einzelner Generatoren 9 in den einzelnen Modes kann die Generatorleistung an die aktuell benötigte Leistung angepasst werden. Durch diese Leistungsanpassung können die jeweils aktivierten Generatoren 9 in ihren optimalen Arbeitspunkten betrieben werden. Durch die Ausnutzung der optimalen Arbeitspunkteinstellung der Generatoren 9 ergibt sich eine signifikante Energieeinsparung gegenüber Schiffen, deren Generatoren 9 nicht im optimalen Arbeitspunkt betrieben werden können.

Bei sämtlichen Modes des Schiffes ist zumindest ein Generator 9 deaktiviert. Vorteilhaft ist auch immer ein elektrischer Antrieb 4 pro Antriebswelle 3 deaktiviert.

Diese im regulären Betrieb des Schiffes nicht genutzten Einheiten werden für eine mittels der Steuereinheit 12 durchgeführten Überwachung zur Ausfallsicherung des Antriebssystems 1 genutzt. Bei dieser Überwachung überprüft die Steuereinheit 12 fortlaufend die Funktion der angeschlossenen Einheiten, insbesondere aller elektrischen Antriebskomponenten. Wird ein Fehler oder ein Ausfall wenigstens einer dieser Komponenten registriert, wird ein Alarmsignal generiert. Vorteilhaft wird bei Auftreten des Alarmsignals das Antriebssystem 1 durch die Steuereinheit 12 selbsttätig in einen sicheren Zustand überführt.

Ist beispielsweise auf einer Antriebswelle 3 ein elektrischer Antrieb 4 ausgefallen, wird dies von der Steuereinheit 12 detektiert, worauf durch Betätigen der Schalter 8 der defekte elektrische Antrieb 4 vom Gleichspannungszwischenkreis 7 abgekoppelt und ein intakter elektrischer Antrieb 4 auf dieser Antriebswelle 3 dadurch aktiviert wird, dass der zugeordnete Schalter 8 geschlossen ist. Das Antriebssystem 1 ist damit wieder voll funktionsfähig.

Ist einer der im Betrieb befindlichen Generatoren 9 ausgefallen, so wird auch dies von der Steuereinheit 12 detektiert und durch Betätigen der Schalter 11 wird der defekte Generator 9 vom Gleichspannungszwischenkreis 7 abgekoppelt und ein intakter, bisher nicht aktivierter Generator 9 an den Gleichspannungszwischenkreis 7 angekoppelt.

Hierbei ist vorteilhaft, dass in allen vier Betriebsmodes des Binnenschiffes immer zumindest ein Generator 9 nicht aktiviert ist. Damit kann, unabhängig davon welcher Typ von Generator 9 in welchem Betriebsmode ausfällt, der bislang deaktivierte Generator 9 den jeweils ausgefallenen Generator 9 ersetzen, so dass das Antriebssystem 1 wieder voll funktionsfähig ist.

### Bezugszeichenliste

- (1): Antriebssystem
- (2): Propeller
- (2a): Propellerblatt
- (3): Antriebswelle
- (4): Elektrischer Antrieb
- (5): Koppelung
- (6): Wechselrichter
- (7): Gleichspannungszwischenkreis
- (8): Schalter
- (9): Generator
- (10): Wechselrichter
- (11): Schalter
- (12): Steuereinheit
- (13): Zuleitungen
- (14): Zuleitungen
- (15): Telegraph

## Patentansprüche

1. Antriebssystem (1) für ein Schiff mit wenigstens einem an einer Antriebswelle angeordneten Propeller (2), wobei auf der wenigstens einen Antriebswelle (3) eine redundante Anordnung von elektrischen Antrieben (4) vorgesehen ist, welchen eine redundante Anordnung von Generatoren (9) zur Spannungsversorgung zugeordnet, und wobei die elektrischen Antriebe (4) und die Generatoren (9) einzeln steuerbar sind, **dadurch gekennzeichnet, dass** mittels der Generatoren (9) in einem Gleichspannungszwischenkreis (7) eine Zwischenspannung zur Spannungsversorgung der elektrischen Antriebe (4) generiert wird, dass die Generatoren (9) und elektrischen Antriebe (4) mittels wenigstens einer Steuereinheit steuerbar sind und jeweils über Schaltmittel bildende Schalter (8) aktivierbar und deaktivierbar sind, in dem diese selektiv an den Gleichspannungszwischenkreis (7) anschaltbar oder von diesem abschaltbar sind, dass durch eine selektive Zuschaltung einzelner Generatoren (9) in einzelnen Modes die aktuelle Generatorleistung an die aktuell benötigte Leistung so angepasst wird, dass die Generatoren in ihren optimalen Arbeitspunkten betrieben werden, wobei bei sämtlichen Modes zumindest ein Generator (9) und ein Antrieb (4) pro Antriebswelle (3) deaktiviert sind, und mittels der Steuereinheit eine Ausfall- und Fehlerkontrolle derart durchführbar ist, dass bei einem Ausfall eines Antriebs (4) oder Generators (9) dieser vom Gleichspannungszwischenkreis (7) abgekoppelt wird und ein intakter Antrieb (4) oder Generator (9) aktiviert wird.

2. Antriebssystem (1) nach Anspruch 1, **dadurch gekennzeichnet, dass** dieses mehrere Propeller (2) aufweist, wobei jeder einem Propeller (2) zugeordneten Antriebswelle (3) eine redundante Anordnung von elektrischen Antrieben (4) zugeordnet ist.

3. Antriebssystem (1) nach einem der Ansprüche 1 oder 2, **dadurch gekennzeichnet, dass** die einzelnen elektrischen Antriebe (4) und/oder Generatoren (9) voneinander separierte, unabhängige Teilsysteme bilden.

4. Antriebssystem nach Anspruch 3, **dadurch gekennzeichnet, dass** die Teilsysteme durch elektrische Schaltmittel separierbar sind.

5. Antriebssystem nach einem der Ansprüche 1 bis 4, **dadurch gekennzeichnet, dass** die elektrischen Antriebe (4) auf einer Antriebswelle (3) identisch ausgebildet sind.

6. Antriebssystem nach einem der Ansprüche 1 bis 5, **dadurch gekennzeichnet, dass** auf einer Antriebswelle (3) unterschiedlich ausgebildete elektrische Antriebe (4) vorgesehen sind.

7. Antriebssystem nach einem der Ansprüche 1 bis 6, **dadurch gekennzeichnet, dass** die Generatoren (9) identisch ausgebildet sind.

8. Antriebssystem nach einem der Ansprüche 1 bis 7, **dadurch gekennzeichnet, dass** die Generatoren (9) unterschiedlich ausgebildet sind.

## Claims

1. Drive system (1) for a ship with at least one propeller (2) arranged at a drive shaft, wherein provided on the at least one drive shaft (3) is a redundant arrangement of electric drives (4) with which a redundant arrangement of generators (9) for voltage supply is associated, and wherein the electric drives (4) and the generators (9) are individually controllable, **characterised in that** by means of the generators (9) an intermediate voltage for voltage supply of the electric drives (4) is generated in a direct voltage intermediate circuit (7), that the generators (9) and electric drives (4) are controllable by means of at least one control unit and are respectively activatable and deactivatable by way of switches (8) forming switching means, **in that** these can be selectively connected with the direct voltage intermediate circuit (7) or disconnected therefrom, that through a selective connection of individual generators (9) in individual modes the instantaneous generator output is so adapted to the instantaneously required power that the generators are operated at the optimum working points thereof, wherein in all modes at least one generator (9) and drive (4) are deactivated per drive shaft (3) and a failure and fault check is performable by means of the control unit in such a manner that in the case of failure of a drive (4) or generator (9) this is decoupled from the direct voltage intermediate circuit (7) and an intact drive (4) or generator (9) is activated.

2. Drive system (1) according to claim 1, **characterised in that** this comprises a plurality of propellers (2), wherein a redundant arrangement of electric drives (4) is associated with each drive shaft (3) associated with a propeller (2).

3. Drive system (1) according to one of claims 1 and 2, **characterised in that** the individual electric drives (4) and/or generators (9) form independent sub-systems separate from one another.

4. Drive system (1) according to claim 3, **characterised in that** the sub-systems are separable by electrical switching means.

5. Drive system (1) according to any one of claims 1 to 4, **characterised in that** the electric drives (4) on a drive shaft (3) are of identical construction.

6. Drive system (1) according to any one of claims 1 to 5, **characterised in that** electric drives (4) of different construction are provided on a drive shaft.

7. Drive system (1) according to any one of claims 1 to 6, **characterised in that** the generators (9) are of identical construction.

8. Drive system (1) according to any one of claims 1 to 7, **characterised in that** the generators (9) are of different construction.

## Revendications

1. Système d'entraînement (1) dévolu à un navire et comportant au moins une hélice (2) calée sur un arbre d'entraînement, ledit arbre d'entraînement (3) à présence minimale étant pourvu d'un agencement redondant d'entraînements électriques (4) auxquels un agencement redondant de générateurs (9) est affecté en vue de l'alimentation en tension, lesdits entraînements électriques (4) et lesdits générateurs (9) pouvant être commandés en mode individuel, **caractérisé en ce qu'**une tension intermédiaire est engendrée au moyen des générateurs (9) dans un circuit intermédiaire (7) de tension continue, en vue de l'alimentation en tension des entraînements électriques (4) ; **en ce que** lesdits générateurs (9) et entraînements électriques (4) peuvent être commandés à l'aide d'au moins une unité de commande et peuvent être respectivement activés et désactivés, par l'intermédiaire d'interrupteurs (8) formant des moyens de commutation, en pouvant être sélectivement connectés au circuit intermédiaire (7) de tension continue, ou déconnectés de ce dernier ; et **en ce que** la puissance instantanée des générateurs est adaptée à la puissance requise en temps réel, par une mise en circuit sélective de générateurs individuels (9) selon des modes individuels, de façon telle que lesdits générateurs soient actionnés à leurs points de fonctionnement optimaux, sachant que, pour l'intégralité desdits modes, au moins un générateur (9) et un entraînement (4) sont désactivés pour chaque arbre d'entraînement (3) et un contrôle de défaillances et d'erreurs est effectué, au moyen de l'unité de commande, de telle sorte qu'en cas de défaillance d'un entraînement (4) ou d'un générateur (9), celui-ci soit déconnecté dudit circuit intermédiaire (7) de tension continue, et qu'un entraînement (4) ou un générateur (9) intact soit activé.

2. Système d'entraînement (1) selon la revendication 1, **caractérisé en ce qu'**il comprend plusieurs hélices (2), un agencement redondant d'entraînements électriques (4) étant affecté à chaque arbre d'entraînement (3) dédié à une hélice (2).

3. Système d'entraînement (1) selon l'une des revendications 1 ou 2, **caractérisé en ce que** les entraînements électriques (4) et/ou générateurs (9) individuels forment des systèmes partiels autonomes, dissociés les uns des autres.

4. Système d'entraînement selon la revendication 3, **caractérisé en ce que** les systèmes partiels peuvent être dissociés par l'intermédiaire de moyens de commutation électrique.

5. Système d'entraînement selon l'une des revendications 1 à 4, **caractérisé en ce que** les entraînements électriques (4) sont de réalisation identique sur un arbre d'entraînement (3).

6. Système d'entraînement selon l'une des revendications 1 à 5, **caractérisé en ce que** des entraînements électriques (4) de réalisations différentes sont prévus sur un arbre d'entraînement (3).

7. Système d'entraînement selon l'une des revendications 1 à 6, **caractérisé en ce que** les générateurs (9) sont de réalisation identique.

8. Système d'entraînement selon l'une des revendications 1 à 7, **caractérisé en ce que** les générateurs (9) sont de réalisations différentes.
